# EUROPÄISCHE PATENTSCHRIFT

(11) **EP 0 968 821 B1**
(45) Veröffentlichungstag und Bekanntmachung des Hinweises auf die Patenterteilung: **04.09.2002**
(21) Anmeldenummer: 99109361.8
(22) Anmeldetag: 01.06.1999
(51) Int. Cl.: B41F 21/10, B41F 13/08, B41F 22/00, B41F 23/08

(54) **Bogentransportzylinder in einer Bogenrotationsdruckmaschine**
Sheet transport cylinder in a sheet-fed press
Cylindre à transport des feuilles dans une presse à feuilles rotative

(30) Priorität: 17.06.1998 DE 19826891
(43) Veröffentlichungstag der Anmeldung: 05.01.2000
(73) Patentinhaber: Heidelberger Druckmaschinen Aktiengesellschaft, 69115 Heidelberg (DE)
(72) Erfinder: Leib, Rudolf, 69168 Wiesloch (DE); Stephan, Günter, 69168 Wiesloch (DE)
(74) Vertreter: Fey, Hans-Jürgen

(56) Entgegenhaltungen:
- EP-A- 0 185 965
- DE-A- 3 229 829
- DE-A- 4 318 777
- DE-C- 19 719 624
- GB-A- 1 230 314
- US-A- 5 088 404

## Beschreibung

Die Erfindung betrifft eine Bogenrotationsdruckmaschine mit mehreren hintereinander angeordneten Werken, wobei mindestens ein Werk ein Offsetdruckwerk oder ein Lackwerk ist, das einen ersten, den Bogen transportierenden Zylinder und einen diesem Zylinder gegenüberliegenden, weiteren Zylinder enthält, wobei der erste und der weitere Zylinder voneinander abstellbar gelagert sind. In solchen Mehrfarbendruckmaschinen, denen ggf. ein Lackwerk nachgeordnet ist, werden die Papierbögen häufig nur in den ersten Druckwerken mit Farbe bedruckt. Nachfolgende Druckwerke oder das Lackwerk laufen "leer" mit, wenn es der betreffende Druckauftrag erfordert, wenn nämlich entweder nicht die maximale Zahl der Farben, für die die Maschine ausgerüstet ist, benötigt werden, oder wenn vom Kunden kein Lackauftrag gewünscht wird.

Bei diesem "Leerlaufen" werden die zuvor frisch bedruckten Bögen durch das bzw. die nachfolgenden Werke befördert, während der Gummituchzylinder des z. B. Offsetdruckwerks oder der Lacktuchzylinder des Lackwerks vom zugeordneten Gegendruckzylinder abgestellt sind, d.h. sie werden am vorderen Ende durch Greifer am Gegendruckzylinder gefaßt und an diesem anliegend durch den nun entstandenen kleinen Spalt zwischen dem Gegendruckzylinder und dem Gummituch- bzw. Lacktuchzylinder transportiert.

Aufgrund der hohen Maschinengeschwindigkeiten kommt es jedoch vor, daß sich die Bögen vom dem jeweiligen Gegendruckzylinder abheben und die frisch bedruckte Seite des Bogens das Gummituch oder Lacktuch berührt, wobei die darauf aufgetragene Farbe verschmiert. Dies kann auch schon bei relativ niedrigen Geschwindigkeiten passieren, wenn der Bedruckstoff eine gewisse Steifigkeit besitzt. Denn schwere Papiersorten neigen aufgrund der Fliehkräfte, steife Kartons zusätzlich infolge des Bestrebens die Strecklage einzunehmen eher dazu, vom Druckzylinder abzuheben und in dem schmalen Spalt von ca. 5 mm zwischen Gegendruckzylinder und Gummituchzylinder an Letzterem abzuschmieren.

Zur Vermeidung dieses Problems ist zum Beispiel in der DE 43 18 777 C2 vorgeschlagen worden, den frisch bedruckten Bogen beim Passieren des Druckspalts mit Blasluft niederzuhalten. Die DE 689 632 und die DE 44 43 493 behandeln generell das Problem des Abhebens von biegesteifen Materialien vom Gegendruckzylinder und schlagen vor, mechanisch auf den Rand des zu bedruckenden Bogens wirkende Kegel oder Zylinderrollen vorzusehen, mittels der die zu druckenden Bogen niedergehalten werden. Diese Mittel können jedoch nicht ohne weiteres an der kritischen Stelle, nämlich dem schmalen nach Abstellung und Abnahme des Gummituchs oder Lacktuchs etwa 5 mm breiten Spalt zwischen Gegendruckzylinder und Gummituch- bzw. Lacktuchzylinder angeordnet werden.

In der DE 197 19 624 C1 ist eine Bogenrotationsdruckmaschine beschrieben, in deren Lackwerk der Lacktuchzylinder vom Gegendruckzylinder abgestellt und stillgesetzt werden kann. Im stillgesetzten Zustand wird der Zylinderkanal des Lacktuchzylinders gegenüber dem Gegendruckzylinder positioniert und in den Zylinderkanal ein Bogenleitelement, wie z.B. ein Blasrohr, eingebaut, das den Bogen durch Blasluft vom Lacktuchzylinder fern halten soll. Weiterhin ist es bekannt, zur Anpassung an die Biegesteifigkeit der transportierten Bogen in den Bogen führenden Zylindern von Druckmaschinen, beispielsweise Umführ- bzw. Umlenkzylinder oder Transferzylindern, den Bogen stützende Bereiche des Zylinders radial verlagerbar zu gestalten. Solche Einrichtungen sind beispielsweise in der US PS 5088404, der DE 32 29 829 A1 sowie der EP-A-0185965 beschrieben.

Ausgehend von diesem Stand der Technik ist es die Aufgabe der vorliegenden Erfindung, einen abschmierfreien Bogenlauf durch abgestellte Druck- bzw. Lackierwerke von Bogenrotationsdruckmaschinen zu ermöglichen.

Diese Aufgabe wird durch eine Bogenrotationsdruckmaschine mit den in Anspruch 1 angegebenen Merkmalen bzw. durch das im Anspruch 12 angegebene Verfahren gelöst. Vorteilhafte Ausführungsformen sind in den Unteransprüchen genannt und anhand der beigefügten Zeichnungen beschrieben.

Die Erfindung geht von der Erkenntnis aus, daß bedeutend einfacher ist, das Abschmieren zu vermeiden, wenn der Spalt zwischen dem ersten Zylinder, d.h. dem Gegendruckzylinder, und dem diesem zugeordneten weiteren Zylinder, dem z.B. Gummituch- oder Lacktuchzylinder über das bei Abstellung der Zylinder vorgegebenen Maß hinaus vergrößert wird. Vorzugsweise geschieht das, indem der weitere Zylinder, d.h. der Gummituch- oder Lacktuchzylinder stillgesetzt wird und ggf. nach Entfernen des Gummituchs- bzw. Lacktuchs ein Segment oder Teilbereich des Zylinders verlagert wird. Das Verlagern kann geschehen, indem der betreffende Teilbereich bzw. das betreffende Segment des Zylinders entfernt, d.h. ausgebaut wird oder, was besonders zweckmäßig ist, einfach in das Zylinderinnere verlagert wird. Dies kann durch entsprechendes Verdrehen des genannten Segments bzw. Teilbereichs des Zylinders geschehen oder auch durch eine Linearbewegung, die das Segment vom Gegendruckzylinder weg in das Innere des Gummituch- bzw. Lacktuchzylinders verlagert. Beim anschließenden Drucken bleibt dann dieser weitere Gummituch- bzw. Lacktuchzylinder z.B. mittels einer Kupplung vom Antrieb der Druckmaschine abgekoppelt in der Stellung stehen, in der das entfernte oder verlagerte Segment dem Gegendruckzylinder gegenüberliegt. Auf diese Weise kann der Abstand zwischen Gegendruckzylinder und Gummituch- bzw. Lacktuchzylinder soweit vergrößert werden, daß die Gefahr des Abschmierens beträchtlich vermindert bzw. abhängig von Druckgeschwindigkeit und Steifigkeit des Bedruckstoffs weitgehend vermieden wird.

Es ist vorteilhaft, wenn zu diesem Zwecke die zum Spannen des Gummi- bzw. Lacktuches benötigten Spannmittel im Kanal des betreffenden Zylinders verlagert werden, indem diese Kanaleinbauten entweder entfernt oder, was besonders zweckmäßig ist, um eine zur Zylinderachse parallele Achse in das Zylinderinnere verschwenkt werden. Denn letztere Maßnahme läßt sich bei geeigneter konstruktiver Ausführung schnell und einfach durchführen und ggf. auch automatisieren.

Weitere Vorteile ergeben sich aus der nachfolgenden Beschreibung von Ausführungsbeispielen anhand der Figuren 1 bis 6 der beigefügten Zeichnungen.

Es zeigen:
Figur 1 eine schematische Seitenansicht einer Druckmaschine in Reihenbauweise mit mehreren Druckwerken und einem Lackwerk,
Figur 2 eine detailliertere Seitenansicht der Werke 9 und 10 der Druckmaschine aus Figur 1 mit den für den Papiertransport bzw. zum Drucken verwendeten Zylindern,
Figur 3a einen Querschnitt durch den Lacktuchzylinder 23 des Lackwerks 10 aus Figur 2,
Figur 3b den gleichen Schnitt wie in Figur 3a jedoch bei abgestelltem Lacktuchzylinder, entferntem Lacktuch und verschwenkten Kanaleinbauten,
Figur 4 einen Querschnitt durch den Lacktuchzylinder des Lackwerks 10 aus Figur 2 gemäß einem zweiten Ausführungsbeispiel,
Figur 5 einen Querschnitt durch den Lacktuchzylinder des Lackwerks 10 aus Figur 2 gemäß einem dritten Ausführungsbeispiel, und
Figur 6 einen stark schematisierten Längsschnitt durch das Lackwerk 10 aus Figur 2 im Bereich von Lacktuch- und Gegendruckzylinder im Bereich des Druckspalts.

In Figur 1 ist schematisch eine Bogen-Offsetdruckmaschine in Reihenbauweise dargestellt und mit dem Bezugszeichen 1 versehen. Sie besitzt einen Anleger 2, mit dessen Hilfe die Papier die Papierbögen des Stapels 3 in das erste Druckwerk 6 transportiert werden. Dort und in den drei nachfolgenden Druckwerken 7, 8 und 9 werden die angeförderten Papierbögen nacheinander vierfarbig bedruckt und gelangen anschließend in ein Lackwerk 10, wo eine vollflächige Lackschicht aufgetragen wird, bevor sie nach Durchlaufen hier nicht dargestellter Trocknungs- und Pudereinheiten vom Ausleger 4 auf dem Auslagestapel 5 abgelegt werden.

Die den Bogen transportierenden Zylinder in den Druckwerken 6 bis 9 und im Lackwerk 10 sind durch ein hier nicht dargestelltes Stirnradgetriebe miteinander verbunden und werden vom Hauptantriebsmotor 42 gemeinsam angetrieben.

Wie aus der etwas detaillierten Darstellung nach Figur 2 ersichtlich ist, handelt es sich bei dem Druckwerk 9 um ein Offsetdruckwerk, mit einem Plattenzylinder 16 und einem Gummituchzylinder 15, mittels dem der von Umführtrommeln 11 und 12 transportierte und dem Gegendruckzylinder 17 zugeführte Bogen dann mit Farbe bedruckt wird. Das Farbwerk, mit dessen Hilfe die Druckplatte auf dem Plattenzylinder 16 eingefärbt wird, ist hier nicht dargestellt. Auf den Gegendruckzylinder 17 im Druckwerk 9 folgen drei weitere Umführzylinder 13, 14 und 21, die den Bogen weitertransportieren und an den Gegendruckzylinder 22 im Lackwerk 10 übergeben. Dort wird der Bogen von einem auf dem Lacktuchzylinder 23 aufgespannten Lacktuch vollflächig lackiert und dann an eine Greiferbrücke 18 an den Transportketten des Auslegers 4 übergeben. Der Lackauftrag auf das auf dem Zylinder 23 aufgespannte Lacktuch erfolgt mittels zweier Walzen 24 und 25, wobei die Walze 24 die Auftragswalze und die Walze 25 eine in einer Lackwanne laufende Tauchwalze ist. Der Spalt zwischen beiden Walzen bewirkt die Dosierung der Lackmenge.

In Figur 3a ist in vergrößertem Maßstab der Lacktuchzylinder 23 des Lackwerks 10 im Schnitt dargestellt und zwar in der Ausbildung, in der er zum Lackauftrag auf den Bogen 40 geeignet ist. Der Zylinder 23 besteht aus einem verrippten Metallgußkörper, dessen Zylindermantelfläche an der mit 28 bezeichneten Stelle durch den sogenannten Spannkanal unterbrochen ist. Im beschriebenen Ausführungsbeispiel besitzt der Spannkanal aus Gründen, die nachstehend noch erläutert werden, ebenfalls etwa die Form eines Zylinders, jedoch mit geringem Durchmesser als die Mantelfläche des Zylinders 23. Das muß aber nicht so sein, wesentlich ist allein, daß der Spannkanal 28 genügend Platz für das Verschwenken des Einbauten bietet. In diesem durch den Spannkanal 28 gebildeten Teilbereich des Lacktuchzylinders 23 sind auf einem dort montierten Träger 33 zwei Spannschienen 35 und 36 befestigt. An den Spannschienen 35, 36 sind die Enden des Lacktuchs 25 abhängig vom Typ des verwendeten Lacktuchs entweder wie in der Figur 3a dargestellt von den Klemmleisten 37 und 38 gefaßt oder in die Nuten 58 und 59 der Spannschienen 36, 37 eingehängt.

Der Träger 33 ist mittels entsprechender Achszapfen in den beiden Stirnseiten des Zylinders 23 um die mit 34 bezeichnete Achse schwenkbar gelagert. Das hat folgenden Zweck:

Wenn der von dem Greifer 39 auf dem Gegendruckzylinder 22 gehaltene, in den Werken 6 bis 9 vierfarbig bedruckte Bogen 40 nicht wie in Figur 3a skizziert vollflächig lackiert werden soll, wird er wie anhand von Figur 3b nachfolgend erläutert bei abgestelltem Lackwerk 10 durch den Spalt zwischen Gegendruckzylinder 22 und Lacktuchzylinder 23 befördert. Um diesen Spalt soweit wie möglich zu vergrößern, werden bei stillgesetztem Hauptantrieb 42 der Druckmaschine 1 in einer Stellung, in der der Spannkanal 28 des Lacktuchzylinders 23 dem Kanal 62 des Gegendruckzylinders 22 gegenüberliegt (Figur 3a), die Kanaleinbauten 29 mitsamt dem Träger 33 um die Achse 34 geschwenkt, nachdem zuvor der Zylinder 23 vom Zylinder 22 abgestellt und das Lacktuch 26 entfernt worden ist. Anschließend wird der Zylinder 23 antriebsmäßig über eine Kupplung 41 vom Getriebezug 47 der Druckmaschine 1 getrennt. Er bleibt dann in der in Figur 3b dargestellten Stellung stehen. Hierbei bildet ein an der Unterseite des Trägers 33 für die Spannschienen 35 und 36 befestigtes Bogenleitelement 30 die Brücke zwischen zwei fest installierten Bogenleitblechen 32 und 31, die konzentrisch zur Oberfläche des Gegendruckzylinders 22 angeordnet sind.

Der Radius des Bogenleitelements 30 ist so bemessen, daß er etwas größer ist als der Radius des Zylinders 22 und etwa konzentrisch diesem gegenüber liegt. In der gezeichneten, um ca. 180° gedrehten Stellung ist der Träger 33 durch eine in Figur 6 mit 43 bezeichnete Einrichtung verriegelt. Das Verriegeln kann ebenso wie das Verdrehen der Zylindereinbauten von Hand vom Bedienpersonal z.B. durch eine Öffnung 44 in der Seitenwand 46 der Druckmaschine vorgenommen werden oder bei Vorsehen geeigneter Aktuatoren auch automatisch von der Maschine aus gesteuert erfolgen. In der in Figur 3b gezeigten Stellung ist zwischen dem Bogen 40 auf dem Gegendruckzylinder 22 und der konzentrischen Fläche des Bogenleitelements 30 bedeutend mehr Platz, als wenn der Zylinder 23 wie bisher üblich lediglich abgestellt, d.h. um ca. 2 mm insgesamt verlagert und das Lacktuch abgenommen worden wäre. Da sich außerdem durch das anstelle der Kanaleinbauten plazierte Bogenleitelement 30 in Verbindung mit den Leitblechen 31 und 32 praktisch eine durchgehende glatte Gegenfläche im Abstand von einigen Zentimetern zum Bogen 40 ergibt, ist die Gefahr des Abschmierens der frisch bedruckten Oberfläche des Bogens 40 praktisch ausgeschlossen, auch bei steiferen Bögen wie zum Beispiel Karton, der zum Abheben vom Gegendruckzylinder 22 neigt. Denn die besagte, durch die Bogenleitbleche und das Bogenleitelement gebildete durchgehende Fläche führt dann die abgehobene Hinterkante des Bogens an ihrem unbedruckten Randbereich, so daß er keine Möglichkeit hat, mit den bedruckten Stellen irgendwo anzuschlagen.

Im beschriebenen Ausführungsbeispiel wird der Träger 33 mit den Kanaleinbauten verdreht bzw. verschwenkt. Anstatt wie beschrieben die Kanaleinbauten durch Verschwenken in das Innere des Zylinders zu verlagern ist es jedoch auch möglich alternativ hierzu die Kanaleinbauten ganz zu entfernen, beispielsweise indem der Träger 33 aus dem Spannkanal ausgebaut und durch ein entsprechend geformtes Bogenleitelement ersetzt wird.

Ein weiteres alternatives Ausführungsbeispiel ist in Figur 4 dargestellt. Hier bleiben die Zylindereinbauten in der für das Spannen des Lacktuchs 126 üblichen Position bzw. sind dort im Spannkanal fest montiert. Stattdessen ist ein Segment 129 des Zylindermantels des Lacktuchzylinders 123 in ähnlicher Weise wie die Trägerplatte 33 in Figur 3a und b um eine Achse 134 schwenkbar gelagert, die sich parallel zur Achse 160 des Zylinders 123 erstreckt und zwischen der Zylindermantelfläche 127 bzw. deren Verlängerung und der Drehachse 160 des Zylinders 123 angeordnet ist. Nach dem Schwenken des Segments 129 um 180° ist die normalerweise außenliegende konvexe Zylinderfläche 147 des Segments nach Innen in einen Hohlraum 128 des Zylinders 123 verlagert und statt dessen nimmt eine konkave Bogenleitfläche 130 auf der anderen Seite des Segments ihren Platz ein. Diese ist mit ihrem Radius r2 ebenfalls wieder konzentrisch zum Radius r1 der Oberfläche des Gegendruckzylinders 122 ausgerichtet und gewährleistet den über die Differenz zwischen r1 und r2 erzielbaren großen Abstand zwischen den Oberflächen des Gegendruckzylinders und des Lacktuchzylinders das Durchlaufen des ohne Lackauftrag transportierten Bogens 140 durch das Lackwerk. Im übrigen sind in der Figur 4 zum Vergleich zur Figur 3 gleiche Teile mit einer um 100 höheren Bezugsziffer versehen und werden an dieser Stelle nicht noch einmal erläutert. Es ist klar, daß die einzelnen Schritte bis zur Positionierung des Zylinders 123 in der in Figur 4 gezeichneten Stellung die gleichen sind, wie zur Positionierung des Zylinders 23 in Figur 3.

Außerdem kann das Segment 129 auch auf andere Weise verlagert werden um Platz zwischen Bogen und Lacktuchzylinder zu schaffen, nämlich wie beispielsweise in Figur 5 dargestellt. Hier wird das mit 229 bezeichnete Segment der Zylindermantelfläche 227 des Lacktuchzylinders 223 mit Hilfe von Linearführungen 231a/231b um mehrere Zentimeter in das Innere des Zylinders 223 zurückgezogen werden und zwar mit Hilfe eines Aktuators 250 zum Beispiel in Form eines Getriebemotors, der von dem Bedienpult der Druckmaschine auf ein entsprechendes Kommando hin angesteuert wird. Gleiches gilt auch für die Trägerplatte 33 im Ausführungsbeispiel nach Figur 3, d.h. auch die kann motorisch um 180° gedreht werden.

In den vorstehenden Ausführungsbeispielen ist die Erfindung mit Bezug zum Lackwerk 10 der Druckmaschinen nach Figur 1 dargestellt worden. In gleicher Weise läßt sich jedoch auch bei einem der stillgesetzten Druckwerke 7, 8 oder 9 der zum Beispiel im Druckwerk 6 bedruckte Bogen abschmierfrei durchschleusen, indem die für den Lacktuchzylinder 23 beschriebenen Maßnahmen stattdessen oder zusätzlich auch für die Gummituchzylinder 15 in den betreffenden Druckwerken durchgeführt werden.

### Bezugszeichenliste

- 1: Bogendruckmaschine
- 2: Anleger
- 3: Papierstapel im Anleger
- 4: Ausleger
- 5: Papierstapel im Ausleger
- 6 bis 9: Druckwerke
- 10: Lackwerk
- 11 bis 14: Überführtrommel
- 15: Gummituchzylinder
- 16: Plattenzylinder
- 17: Gegendruckzylinder
- 18: Greiferbrücke
- 21: Überführtrommel
- 22, 122, 222: Gegendruckzylinder
- 23, 123, 223: Lacktuchzylinder
- 24: Lackauftragswalze
- 25: Lackdosierwalze
- 26, 126, 226: Oberfläche Lacktuch
- 27, 127, 227: Oberfläche Lacktuchzylinder
- 28, 128: Zylindrische Ausnehmung
- 29, 129, 229: Kanaleinbauten
- 30, 130: Bogenleitelemente
- 31, 32: Bogenleitbleche
- 33: Träger
- 34, 134: Schwenkachse
- 35, 36, 135, 136: Spannschienen
- 37, 38: Spannzangen
- 39, 139, 239: Greifer
- 40, 140, 240: Papierbogen
- 41: Kupplung
- 42: Hauptantriebsmotor
- 43: Verriegelung
- 44: Loch in Seitenwand
- 45, 46: Maschinenseitenwände
- 47: Stirnräder
- 48, 49, 50, 51: Zylinderachszapfen
- 58, 59: Nuten
- 60, 160, 260: Drehachse
- 62, 162, 262: Kanal-Gegendruckzylinder
- 147: Oberfiäche/Zylindermantelsegment
- 231a und 231b: Führungen
- 250: Aktuator

## Patentansprüche

1. Bogenrotationsdruckmaschine (1) mit mehreren hintereinander angeordneten Werken (6-10), wobei mindestens ein Werk (10) einen ersten den Bogen transportierenden Zylinder (22) und einen diesem Zylinder (22) gegenüberliegenden weiteren Zylinder (23) enthält, der erste Zylinder (22) und der weitere Zylinder (23) voneinander abstellbar gelagert sind, der weitere Zylinder (23) in einer Stellung stillsetzbar ist,
**dadurch gekennzeichnet,**
**dass** ein außenliegender Teilbereich (29, 129, 229) des weiteren Zylinders (23, 123, 223) in der Stellung dem ersten Zylinder gegenüberliegt und der weitere Zylinder (23) eine Einrichtung enthält, mittels der dieser Teilbereich (29, 129, 229) entweder in das Innere des weiteren Zylinders (23, 123, 223) verlagerbar oder an diesem abnehmbar befestigt ist.

2. Bogenrotationsdruckmaschine nach Anspruch 1, wobei das mindestens eine Werk ein Druckwerk (9) oder ein Lackwerk (10) ist.

3. Bogenrotationsdruckmaschine nach einem der Ansprüche 1 bis 2,
wobei der den Bogen transportierende Zylinder (22, 122, 222) der Gegendruckzylinder und der weitere Zylinder (23) der Gummituchzylinder oder der Lacktuchzylinder eines Offset-Druckwerks oder eines Lackwerks ist.

4. Bogenrotationsdruckmaschine nach einem der Ansprüche 1 bis 3,
wobei der weitere Zylinder (23, 123, 223) mittels einer Kupplung (41) von dem Antrieb (42, 47) des Druck- oder Lackwerks (10) abkuppelbar ist.

5. Bogenrotationsdruckmaschine nach einem der Ansprüche 1 bis 4,
wobei der verlagerte Teilbereich (29) des weiteren Zylinders (23) die Spannmittel (35, 36) für einen Aufzug (26, 126, 226) dieses Zylinders (23) enthält.

6. Bogenrotationsdruckmaschine nach einem der Ansprüche 1 bis 5,
wobei der verlagerbare Teilbereich (129, 229) des weiteren Zylinders (123, 223) ein Stück der kreisförmigen Zylindermantelfläche (127, 227) dieses Zylinders (123, 223) ist.

7. Bogenrotationsdruckmaschine nach Anspruch 6,
wobei der verlagerbare Teilbereich (29, 129) des weiteren Zylinders (23, 123) um eine parallel zur Rotationsachse (60, 160) dieses Zylinders ausgerichtete zweite Achse (34, 134) schwenkbar gelagert ist.

8. Bogenrotationsdruckmaschine nach Anspruch 7,
wobei der verlagerte Teilbereich (29, 129) mit einem nach außen schwenkbaren Bogenführungselement (30, 130) versehen ist.

9. Bogenrotationsdruckmaschine nach Anspruch 8,
wobei die Oberfläche des Bogenführungselements (30, 130) in einer nach außen verlagerten Stellung konzentrisch zur Oberfläche des ersten Zylinders (22, 122) verläuft.

10. Bogenrotationsdruckmaschine nach Anspruch 1,
wobei der Teilbereich (229) des weiteren Zylinders (223) linear in Richtung auf das Innere dieses Zylinders verlagerbar ist.

11. Bogenrotationsdruckmaschine nach Anspruch 5,
wobei der Teilbereich (229) des weiteren Zylinders (223) linear in Richtung auf das Innere dieses Zylinders verlagerbar ist.

12. Verfahren zum Transportieren eines Bogens (40, 140, 240) durch ein abstellbares Druck- oder Lackwerk (10) einer Bogenrotationsdruckmaschine (1), wobei ein einem den Bogen (40, 140, 240) transportierenden, ersten Zylinder (22, 122, 222) gegenüberliegender, weiterer Zylinder (23, 123, 223) stillgesetzt wird, das Gummi- bzw. Lacktuch (26, 126) von dem weiteren Zylinder (23, 123) abgenommen wird, der weitere Zylinder (23, 123) so positioniert wird, dass ein beweglicher außen liegender Teilbereich (29, 129, 229) dieses Zylinders (23, 123 ,223) dem ersten Zylinder (22, 122, 222) gegenüber liegt und der bewegliche, außen liegende Teilbereich (29, 129, 229) dieses Zylinders (23, 123, 223) entfernt oder in Richtung auf das Zylinderinnere verlagert wird.

13. Verfahren nach Anspruch 12,
wobei der weitere Zylinder der Gummituch- oder Lacktuchzylinder (15, 27) eines Offsetdruckwerks (9) oder eines Lackwerks (10) ist, der Tuchspannmittel (35, 36) enthält, und daß die Tuchspannmittel entnommen oder in das Zylinderinnere verlagert bzw. zurückgezogen werden.

14. Verfahren nach Anspruch 12,
wobei ein Segment (129) der konvexen Zylindermantelfläche (127) des weiteren Zylinders entnommen oder nach innen verlagert wird.

15. Verfahren nach Anspruch 12,
wobei der bewegliche, außen liegende Teilbereich (29,129) um eine zur Drehachse (60,160) des weiteren Zylinders (23, 123) parallele Achse (34, 134) geschwenkt wird.

## Claims

1. Sheet-fed rotary printing machine (1) having a plurality of units (6-10) arranged in a row, wherein at least one unit (10) comprises a first cylinder (22) transporting the sheet and a further cylinder (23) disposed opposite said first cylinder (22), said first cylinder (22) and said further cylinder (23) being mounted so as to be disengageable from one another, said further cylinder (23) being stoppable in a position,
**characterized in that**
an outer portion (29, 129, 229) of said further cylinder (23, 123, 223) in said position is opposite said first cylinder and that the further cylinder (23) includes a device by which said portion (29, 129, 229) is either displaceable into the interior of the further cylinder (23, 123, 223) or removably arranged at said cylinder.

2. Sheet-fed rotary printing machine as set forth in claim 1, wherein the at least one unit is a printing unit (9) or a varnishing unit (10).

3. Sheet-fed rotary printing machine as set forth in one of claims 1 to 2, wherein said cylinder (22, 122, 222) transporting the sheet is an impression cylinder and said further cylinder (23) is a rubber blanket cylinder or a varnishing blanket cylinder of an offset printing unit or a varnishing unit.

4. Sheet-fed rotary printing machine as set forth in one of claims 1 to 3, wherein said further cylinder (23, 123, 223) is uncouplable by a clutch (41) from the drive (42, 47) of said printing unit or said varnishing unit (10).

5. Sheet-fed rotary printing machine as set forth in one of claims 1 to 4, wherein said displaced portion (29) of said further cylinder (23) includes clamping means (35, 36) for a covering (26, 126, 226) of said cylinder (23).

6. Sheet-fed rotary printing machine as set forth in one of claims 1 to 5, wherein said displaceable portion (129, 229) of said further cylinder (123, 223) forms part of the circular outer surface (127, 227) of said cylinder (123, 223).

7. Sheet-fed rotary printing machine as set forth in claim 6, wherein said displaceable portion (29, 129) of said further cylinder (23, 123) is mounted so as to be pivotable about a second axis (34, 134) aligned parallel to an axis of rotation (60, 160) of said cylinder.

8. Sheet-fed rotary printing machine as set forth in claim 7, wherein said displaced portion (29, 129) is provided with an outwardly pivotable sheet guide element (30, 130).

9. Sheet-fed rotary printing machine as set forth in claim 8, wherein the surface of said sheet guide element (30, 130), when in an outwardly displaced position, extends concentrically to the surface of said first cylinder (22, 122).

10. Sheet-fed rotary printing machine as set forth in claim 1, wherein said portion (229) of said further cylinder (223) is displaceable linearly in a direction towards the interior of said cylinder.

11. Sheet-fed rotary printing machine as set forth in claim 5, wherein said portion (229) of said further cylinder (223) is displaceable linearly in a direction towards the interior of said cylinder.

12. Method of transporting a sheet (40, 140, 240) through a disengageable printing or varnishing unit (10) in a sheet-fed rotary printing machine (1), wherein a further cylinder disposed opposite a first cylinder (22, 122, 222) transporting the sheet (40, 140, 240) is stopped, the rubber or varnishing blanket (26, 126) is removed from the further cylinder (23, 123), the further cylinder (23, 123) is positioned in such a way that a movable outer portion (29, 129, 229) of said cylinder (23, 123, 223) is opposite said first cylinder (22, 122, 222), and the movable outer portion (29, 129, 229) of said cylinder (23, 123, 223) is removed or displaced towards the interior of the cylinder.

13. Method as set forth in claim 12, wherein the further cylinder is a rubber blanket or a varnishing blanket cylinder (15, 27) of an offset printing unit (9) or a varnishing unit (10) having blanket clamping means (35, 36), and wherein said blanket clamping means are removed or displaced or retracted into the interior of the further cylinder.

14. Method as set forth in claim 12, wherein a segment (129) of the convex outer surface (127) of the further cylinder is removed or displaced inwardly.

15. Method as set forth in claim 12, wherein the movable outer portion (29, 129) is pivoted about an axis (34, 134) parallel to the axis of rotation (60, 160) of the further cylinder (23, 123).

## Revendications

1. Machine à imprimer rotative à feuilles (1) comprenant plusieurs groupos (6-10) disposés l'un à la suite de l'autre, dans laquelle au moins un groupe (10) comprend un premier cylindre (22) transportant la feuille et un autre cylindre (23) qui fait face à ce cylindre (22), le premier cylindre (22) et l'autre cylindre (23) étant tourillonnés de façon à pouvoir être mis hors pression l'un par rapport à l'autre, et l'autre cylindre (23) pouvant être immobilisé dans une position, **caractérisé en ce qu'**une région partielle extérieure (29, 129, 229) de l'autre cylindre (23, 123, 223) fait face au premier cylindre dans ladite position et l'autre cylindre (23) renferme un dispositif au moyen duquel, soit ladite région partielle (29, 129, 229) peut être transférée dans le volume intérieur de l'autre cylindre (23, 123, 223), soit elle est fixée à ce cylindre de façon amovible.

2. Machine à imprimer rotative à feuilles selon la revendication 1, dans laquelle l'au moins un groupe est un groupe imprimant (9) ou un groupe de laquage (10).

3. Machine à imprimer rotative à feuilles selon une des revendications 1 à 2, dans laquelle le cylindre (22, 122, 222) qui transporte la feuille est le cylindre de contrepression et l'autre cylindre (23) est le cylindre porte-toile de blanchet ou le cylindre porte-toile de laquage d'un groupe imprimant offset ou d'un groupe de laquage.

4. Machine à imprimor rotative à feuilles selon une des revendications 1 à 3, dans laquelle l'autre cylindre (23, 123, 223) peut être désaccouplé de l'entraînement (42, 47) du groupe d'impression ou de laquage (10) au moyen d'un accouplement (41).

5. Machine à imprimer rotative à feuilles selon une des revendications 1 à 4, dans laquelle la région partielle déportée (29) de l'autre cylindre (23) comprend des moyens de tension (35, 36) pour un revêtement (26, 126, 226) de ce cylindre (23).

6. Machine à imprimer rotative à feuilles selon une des revendications 1 à 5, dans laquelle la région partielle (129, 229) de l'autre cylindre (123, 223) qui peut être déportée est un morceau de la surface latérale circulaire (127, 227) de ce cylindre (123, 223).

7. Machine à imprimer rotative à feuilles selon la revendication 6, dans laquelle la région partielle (29, 129) de l'autre cylindre (23, 123) qui peut être déportée est montée de façon à pouvoir être rabattue autour d'un deuxième axe (34, 134) orienté parallèlement à l'axe de rotation (60, 160) de ce cylindre.

8. Machine à imprimer rotative à feuilles selon la revendication 7, dans laquelle la région partielle déportée (29, 129) est munie d'un élément de guidage de la feuille (30, 130) qu'on peut rabattre vers l'extérieur.

9. Machine à imprimer rotative à feuilles selon la revendication 8, dans laquelle dans une position déportée vers l'extérieur, la surface de l'élément de guidage de la feuille (30, 130) s'étend concentriquement à la surface du premier cylindre (22, 122).

10. Machine à imprimer rotative à feuilles selon la revendication 1, dans laquelle la région partielle (229) de l'autre cylindre (223) peut être déportée linéairement en direction du volume intérieur de ce cylindre.

11. Machine à imprimer rotative à feuilles selon la revendication 5, dans laquelle la région partielle (229) de l'autre cylindre (223) peut être déportée linéairement en direction du volume intérieur de ce cylindre.

12. Procédé pour transporter une feuille (40, 140, 240) à travers un groupe d'impression ou de laquage (10) d'une machine à imprimer rotative à feuilles (1) qui pout être mis hors pression, dans lequel on immobilise un autre cylindre (23, 123, 223) qui fait face à un premier cylindre (22, 122, 222) qui transporte la feuille (40, 140, 240), on enlève la toile de blanchet ou de laquage (26, 126) de l'autre cylindre (23, 123), on positionne l'autre cylindre (23, 123) de manière qu'une région partielle mobile (29, 129, 229) de ce cylindre (23, 123, 223) qui se trouve à l'extérieur fasse face au premier cylindre (22, 122, 222) et on éloigne la région partielle mobile (29, 129, 229) de ce cylindre (23, 123, 223) qui se trouve à l'extérieur ou on la déporte en direction du volume intérieur du cylindre.

13. Procédé selon la revendication 12, dans lequel l'autre cylindre est le cylindre porte-toile de blanchet ou de laquage (15, 27) d'un groupe d'impression offset (9) ou d'un groupe de laquage (10) qui comprend des moyens de tension de la toile (35, 36) et dans lequel on enlève les moyens de tension de la toile ou on les déporte ou on les rétracte dans le volume intérieur du cylindre.

14. Procédé selon la revendication 12, dans lequel on enlève un segment (129) de la surface latérale convexe (127) de l'autre cylindre ou on le déporte vers l'intérieur.

15. Procédé selon la revendication 12, dans lequel on rabat la région partielle mobile (29, 129) située à l'extérieur autour d'un axe (34, 134) qui est parallèle à l'axe de rotation (60, 160) de l'autre cylindre (23, 123).
